# EUROPÄISCHE PATENTSCHRIFT

(11) **EP 2 379 243 B1**
(45) Veröffentlichungstag und Bekanntmachung des Hinweises auf die Patenterteilung: **12.02.2014**
(21) Anmeldenummer: 09799266.3
(22) Anmeldetag: 17.12.2009
(51) Int. Cl.: B21B 38/10

(54) **VERFAHREN ZUM KALIBRIEREN ZWEIER ZUSAMMENWIRKENDER ARBEITSWALZEN IN EINEM WALZGERÜST**
METHOD FOR CALIBRATING TWO INTERACTING WORKING ROLLERS IN A ROLLING STAND
PROCÉDÉ D'ÉTALONNAGE DE DEUX CYLINDRES DE TRAVAIL COOPÉRANT ENTRE EUX DANS UNE CAGE DE LAMINOIR

(30) Priorität: 18.12.2008 DE 102008063514; 27.06.2009 DE 102009030792
(43) Veröffentlichungstag der Anmeldung: 26.10.2011
(73) Patentinhaber: SMS Siemag AG, 40237 Düsseldorf (DE)
(72) Erfinder: SEIDEL, Jürgen, 57223 Kreuztal (DE); JEPSEN, Olaf Norman, 57072 Siegen (DE)
(74) Vertreter: Klüppel, Walter
(86) Internationale Anmeldenummer: PCT/EP2009/009078
(87) Internationale Veröffentlichungsnummer: WO 2010/069575

(56) Entgegenhaltungen:
- EP-A1- 0 985 461
- EP-B1- 0 763 391
- JP-A- 60 030 508
- JP-A- 62 137 116

## Beschreibung

Die Erfindung betrifft ein Verfahren zum Kalibrieren eines Walzgerüstes, bei dem zur Ermittlung der relativen Schwenkposition des Walzensatzes für die Einstellung eines symmetrischen Walzspaltes und/oder zur Ermittlung der Dehnung des Walzgerüsts vor dem eigentlichen Walzvorgang der Walzensatz unter Vorgabe einer radialen Kraft aufeinander gepresst und die sich ergebende Verformung des Walzgerüsts vorzugsweise an der Kolben-Zylinder-Einheit gemessen wird, wobei die daraus ermittelte Schwenkposition des Walzensatzes und/oder der daraus ermittelte Gerüstmodul (M) beim späteren Walzen eines Walzguts zwischen den Arbeitswalzen bei der Anstellung des Walzensatzes rechnerisch verwertet wird, siehe z.B. JP-A 6030508.

Walzgerüste sind hinlänglich bekannt, bei denen zwei zusammenwirkende Arbeitswalzen von (mindestens) zwei Stützwalzen gestützt werden, um beispielsweise ein Stahlband zu walzen. Es wird exemplarisch auf die EP 0 763 391 B1 und hingewiesen.

Zum Erreichen einer hohen Qualität beim Walzen eines Bandes in einem Walzgerüst ist es erforderlich, nach einem Wechsel der Walzen des Walzgerüsts eine Kalibrierung vorzunehmen.

Sofern Axialverschiebesysteme für die Arbeitswalzen vorgesehen sind (zum Beispiel - sog. CVC-System) stehen die Arbeitswalzen beim Kalibrieren in einer Grundstellung (axiale Verschiebung ist Null). Beim Kalibrieren werden die Arbeitswalzen direkt aufeinander gepresst und die Dehnkurve aufgenommen, daraus der Gerüstmodul ermittelt und der Walzspalt parallel bzw. symmetrisch eingestellt. Dies findet vor dem Walzvorgang statt. Beim anschließenden Walzen werden die Bedingungen beim Kalibrieren mit einem Rechenprogramm simuliert und auf die Walzbedingungen (Bandbreite) umgerechnet, um die Anstellposition und somit die Banddicke genau einstellen zu können.

Dabei hat sich folgendes als beachtenswert herausgestellt: Die Bandbreite ist meist wesentlich schmaler als die Kontaktbreite zwischen den beiden Arbeitswalzen. Hieraus ergeben sich unterschiedliche Kontaktverhältnisse einmal beim Kalibrieren und einmal beim Walzen. Dies wiederum führt zu unterschiedlichen Gerüstdehnungen in den beiden genannten Fällen. Je nach Art der eingesetzten Walzen (insbesondere bei der Verwendung von CVC-Walzen) variiert der Gerüstmodul in Abhängigkeit der relativen axialen Verschiebung zwischen den Arbeitswalzen. Weiterhin ändern sich beim axialen Verschieben die geometrischen Bedingungen im Walzspalt sowie zwischen den Arbeits- und Stützwalzen. Dies gilt namentlich dann, wenn keine zylindrischen Walzen, sondern solche mit asymmetrischen Profilen eingesetzt werden (z. B. mit CVC-Schliff oder ähnlicher Form). Die Arbeitswalzen von Walzgerüsten mit Verschiebung sind dabei in der Regel um den zweifachen Verschiebebetrag länger als die Länge der Stützwalzen oder bei konventionellen Walzgerüsten ohne axiale Verschiebung die Länge der Arbeitswalzen.

Der Erfindung liegt daher die Aufgabe zugrunde, das Verfahren der eingangs beschriebenen Art so fortzubilden, dass es in einfacher Weise möglich wird, den Effekt der unterschiedlichen Dehnung des Gerüsts beim Kalibrieren und beim Walzen zu berücksichtigen. Damit soll eine höhere Genauigkeit beim Walzen erzielt werden. Es soll insbesondere im axial verschobenen Zustand der Arbeitswalzen (bzw. auch der Zwischenwalzen bei einem Sextogerüst) eine Kalibrierung durchgeführt werden, um einen genaueren Gerüstmodul und zuverlässigen Schwenkwert der Walzen zu erhalten.

Die Lösung dieser Aufgabe durch die Erfindung ist dadurch gekennzeichnet, dass
die Arbeitswalzen ausgehend von einer nicht axial verschobenen Nulllage relativ zueinander axial verstellbar sind, wobei die Ermittlung der Schwenkposition für die Einstellung eines symmetrischen Walzspaltes und/oder die Ermittlung des Gerüstmoduls bei einer relativen Verschiebeposition der Arbeitswalzen erfolgt, die ungleich der Nulllage ist (Kalibrierposition), wobei die ermittelte Schwenkposition und/oder der Wert für den Gerüstmodul gespeichert und rechnerisch für die weitere Berechnung der Schwenkposition und/oder der Anstellung des Walzensatzes beim Walzen des Walzguts verwertet werden.

Dabei erfolgt vorzugsweise ausgehend von der gespeicherten Schwenkposition und/oder von dem gespeicherten Wert für den Gerüstmodul eine Umrechnung von der Kalibrierposition in die jeweils aktuelle Verschiebeposition.

Hiernach wird zumindest ein Mal die Schwenkposition zur Einstellung eines symmetrischen Walzspaltes und/oder des Gerüstmoduls in einer relativen Axialstellung der Arbeitswalzen (vorzugsweise bei maximaler positiver Verschiebeposition) durchgeführt und diese Position als Referenzwert für die weitere Umrechnung auf andere Verschiebepositionen gespeichert bzw. herangezogen.

Eine sehr bevorzugte Weiterbildung sieht vor, dass die Ermittlung der Schwenkposition für die Einstellung eines symmetrischen Walzspaltes und/oder die Ermittlung des Gerüstmoduls mindestens zwei Mal erfolgt, nämlich in einer ersten relativen Axialstellung der Arbeitswalzen und in einer zweiten relativen Axialstellung der Arbeitswalzen, wobei die erste relative Axialstellung von der zweiten relativen Axialstellung verschieden ist und wobei die mindestens zwei ermittelten Schwenkpositionen und/oder Werte für den Gerüstmodul gespeichert und rechnerisch für die weitere Berechnung der Schwenkposition und/oder der Anstellung des Walzensatzes beim Walzen des Walzguts verwertet werden.

Bevorzugt werden mehr als zwei Schwenkpositionen und/oder Gerüstmodule bei mehr als zwei verschiedenen relativen Axialstellungen der Arbeitswalzen ermittelt. Beispielswiese können drei bis sechs Schwenkpositionen und/oder Gerüstmodule bei drei bis sechs verschiedenen relativen Axialstellungen der Arbeitswalzen ermittelt werden. Dabei kann eine der Schwenkpositionen und/oder einer der Gerüstmodule bei einer bestimmungsgemäß maximalen relativen axialen Verschiebung der Arbeitswalzen ermittelt werden.

Die mindestens zwei ermittelten Schwenkpositionen und/oder Gerüstmodule bei verschiedenen relativen Axialstellungen der Arbeitswalzen können in einen funktionalen Zusammenhang gebracht und der weiteren Berechnung zugrunde gelegt werden. Alternativ und vereinfachend kann aber auch vorgesehen werden, dass aus den mindestens zwei ermittelten Schwenkpositionen und/oder Gerüstmodulen bei verschiedenen relativen Axialstellungen der Arbeitswalzen ein Mittelwert gebildet und dieser der weiteren Berechnung zugrunde gelegt wird.

Die Arbeitswalzen können grundsätzlich jede Außenoberfläche haben, beispielsweise eine zylindrische Außenkontur. Genauso ist auch eine ballige oder konkave Außenkontur der Arbeitswalzen möglich. Es ist aber bevorzugt vorgesehen, dass eine asymmetrische Arbeitswalzenkontur vorliegt, beispielsweise eine kombinierte ballige und konkave Außenkontur (CVC-Walzen) oder generell eine Außenkontur, die mit einem Polynom, insbesondere mit einem Polynom mindestens dritter Ordnung, oder mit einer trigonometrischen Funktion beschreibbar ist.

Bei der Messung der Verformung des Gerüsts kann die im Gerüst wirkende Kraft mittels mindestens einer Lastmessdose ermittelt werden. Alternativ hierzu kann die in einer Kolben-Zylinder-Einheit zur radialen Verstellung der Arbeitswalze wirkende Kraft ermittelt werden. Es ist dabei auch möglich, dass die mittels der Lastmessdose ermittelte Kraft und die in der Kolben-Zylinder-Einheit wirkende Kraft pro Gerüstseite gemittelt werden.

Eine Weiterbildung sieht vor, dass das Kalibrieren bei Aufgabe einer Biegekraft auf die Arbeitswalze erfolgt. Dabei kann in Fortbildung auch vorgesehen werden, dass das Kalibrieren bei Aufgabe mindestens zweier unterschiedlicher Biegekräfte auf die Arbeitswalze erfolgt.

Weiterbildungsgemäß kann vorgesehen werden, dass das Walzgerüst als Sextogerüst mit Arbeits-, Zwischen- und Stützwalzen ausgebildet ist, wobei der oben beschriebene Kalibriervorgang für den Walzensatz auch für die Zwischenwalzen durchgeführt wird. In diesem Falle kann vorgesehen sein, dass bei relativ zueinander axial verschiebbaren Arbeits- und Zwischenwalzen der Kalibriervorgang im axial verschobenen Zustand der Arbeits- und Zwischenwalzen erfolgt und die Schwenkpositionen zur Einstellung eines symmetrischen Walzspaltes und/oder dem Gerüstmodul aufgenommen werden.

Um also den Walzspalt genauer und stabiler einstellen zu können, sieht die Erfindung u. a. vor, dass der Kalibriervorgang nicht nur in der Mittenposition (ohne relative axiale Verstellung der Arbeitswalzen) erfolgt, sondern auch im verschobenen Zustand der Arbeitswalzen. Die Kontaktlänge zwischen den Arbeitswalzen ist bei gegebener axialer Verschiebung der Walzen kürzer und kann der Stützwalzenlänge entsprechen und somit der Bandbreite näher kommen. Je nach der Schliffform der Arbeitswalzen kann dabei eine maximale positive oder negative Arbeitswalzenverschiebeposition eingestellt werden. Als Referenzverschiebeposition beim Kalibrieren kann jede beliebige Verschiebeposition festgelegt werden, z. B. die maximale Verschiebeposition.

In der Zeichnung ist ein Ausführungsbeispiel der Erfindung dargestellt. Es zeigen:
- Fig. 1: schematisch ein Walzgerüst mit zwei Arbeits- und zwei Stützwalzen in einer ersten Stellung der Arbeitswalzen beim Kalibrieren, betrachtet in Walzrichtung,
- Fig. 2: das Walzgerüst gemäß Fig. 1 in einer zweiten Stellung der Arbeitswalzen beim Kalibrieren,
- Fig. 3: den Verlauf eines Anstellpositions-Korrekturwertes über der Arbeitswalzenverschiebung und
- Fig. 4: den Verlauf eines Gerüstmoduls über der Arbeitswalzenverschiebung.

In Fig. 1 ist ein Walzgerüst 3 dargestellt, das zwei zusammenwirkende Arbeitswalzen 1 und 2 aufweist. Die Arbeitswalzen 1, 2 stützen sich an Stützwalzen 4 und 5 ab. Die Arbeitswalzen 1, 2 sind vorliegend nicht zylindrisch ausgebildet, sondern sie weisen eine ballige Walzoberfläche auf, was in der Figur übertrieben dargestellt ist.

Die Arbeitswalzen 1, 2, haben eine Länge L_{A}, die größer ist als die Länge L_{S} der Stützwalzen 4, 5.

Im Betrieb ist vorgesehen, dass die Arbeitswalzen 1, 2 relativ zueinander in axiale Richtung a zueinander verstellt werden. In Fig. 1 ist eine relative Axialstellung A dargestellt, in der keine relative Axialverschiebung der Arbeitswalzen 1, 2 gegeben ist (Grundstellung).

Weiter dargestellt sind Kolben-Zylinder-Einheiten 6, 7, mit denen die Walzen und insbesondere die Arbeitswalzen 1, 2 radial aufeinander zugestellt werden können, um für das Walzen eines nicht dargestellten Walzguts einen definierten Walzspalt einstellen zu können. Die zwischen den Arbeitswalzen 1, 2 und damit auch im Walzgerüst 3 wirksame Kraft kann von Lastmessdosen 8, 9 erfasst werden.

Vor dem Walzen eines Walzguts werden das Gerüst 3 bzw. die Arbeitswalzen 1, 2 kalibriert. Hierbei wird die Dehnung des Walzgerüsts 3 unter einer zwischen den Arbeitswalzen 1, 2 wirksamen radialen Kraft ermittelt, d. h. der sog. Gerüstmodul M wird bestimmt. Weiterhin wird der Walzspalt bezogen auf Gerüstmitte symmetrisch (keilfrei) eingestellt.

Während des Kalibrierens, das in einem ersten Kalibrier-Verfahrensschritt in Fig. 1 dargestellt ist, werden die beiden Arbeitswalzen 1, 2 direkt aufeinander gepresst. Die Arbeitswalzen stehen dabei in der Grundstellung A, d. h. die relative axiale Verschiebung ist Null (SPOS = 0). Die Kontaktlänge der Arbeitswalzen 1, 2, ist im Vergleich zum Spalt zwischen den Arbeits- und Stützwalzen um etwas mehr als den zweifachen Verschiebehub länger.

Beim Aufeinanderpressen der Arbeitswalzen 1, 2 wird die sich ergebende Verformung des Walzgerüsts 3 sowie die Anpresskraft und Reaktionskräfte gemessen. Der so ermittelte Gerüstmodul M wird dann beim sich anschließenden Walzen des Walzguts bei der Anstellung bzw. Einstellung der Arbeitswalzen rechnerisch verwertet. Dies ist als solches hinlänglich bekannt.

Sehr vorteilhaft ist nunmehr, dass die Ermittlung der Schwenkposition zur Einstellung des symmetrischen Walzspalts oder die Ermittlung des Gerüstmoduls M mindestens zwei Mal erfolgt, nämlich zunächst in einer ersten relativen Axialstellung A der Arbeitswalzen 1, 2, wie es Fig. 1 zeigt.

Dann wird die Schwenkposition zur Einstellung des symmetrischen Walzspalts und/oder der Gerüstmodul M mindestens ein weiteres Mal ermittelt, nämlich in einer zweiten relativen Axialstellung B der Arbeitswalzen 1, 2, wie es Fig. 2 zeigt. Wie zu sehen ist, sind die Arbeitswalzen 1, 2 hier in axiale Richtung a verschoben, und zwar jeweils um einen Weg SPOS von einigen Millimetern.

Die zwei ermittelten Werte für die Schwenkposition und/oder den Gerüstmodul M werden gespeichert und rechnerisch für die weitere Berechnung der Anstellung der Arbeitswalzen 1,2 beim Walzen des Walzguts verwertet.

Die Gerüstmodule sind bei den beiden relativen Axialpositionen A (Fig. 1) und B (Fig. 2) unterschiedlich. Aus den geometrischen Gegebenheiten kann anhand der beiden ermittelten Gerüstmodule M auch der Anstellungs-Korrekturwert K für das Walzen berechnet werden. Die Anstellpositions-Korrekturwerte sind bei die beiden Stellung A und B ebenfalls unterschiedlich.

Im Ausführungsbeispiel ist dieser Gedanke noch weiter entwickelt. Hier sind nicht nur zwei Positionen (A, B) für die relativen Axialstellungen der Arbeitswalzen betrachtet, sondern insgesamt fünf verschiedene Positionen. Trägt man den Verlauf des Anstellpositions-Korrekturwert K und des Gerüstmoduls M über der Arbeitswalzenverschiebung SPOS auf, gelangt man zu den in den Figuren 3 und 4 dargestellten Funktionsverläufen, d. h. genauer gesagt zu den mit Kreisen markierten Punkten, durch die dann der eingetragene Funktionsverlauf gelegt werden kann. Die linken und rechten Endpunkte auf der Abszisse entsprechend dabei dem maximalen bzw. minimalen Verschiebeweg SPOSₘₐₓ und SPOSₘᵢₙ der Arbeitswalzen 1, 2. Dieser Funktionsverlauf kann dann der Berechnung der effektiven Mitten-Anstellung der Arbeitswalzen zugrunde gelegt werden. In Fig. 3 eingetragen ist auch eine Referenzposition R beim Kalibrieren, von der aus der Funktionsverlauf gemäß Fig. 3 bzw. Fig. 4 ermittelt werden kann.

Es ist gemäß dem Ausführungsbeispiel also vorgesehen, dass der Kalibriervorgang in mehreren (hier: fünf) verschiedenen Verschiebepositionen durchgeführt wird und die Dehnkurve als Funktion der Verschiebeposition gespeichert und der weiteren Berechnung zugrundegelegt wird. Als Ergebnis des Kalibriervorganges mit der Aufnahme mehrerer Dehnkurven ergeben sich genauere Korrekturwerte K der Anstellposition für die Dickenregelung sowie für den Gerüstmodul M als Funktion der Arbeitswalzenverschiebung. Diese Werte werden gespeichert. Somit greift man nicht nur auf Rechenwerte zurück, sondern erhöht die Genauigkeit durch Verwendung der Messwerte bei verschiedenen Verschiebepositionen.

Möglich ist es gemäß einer vereinfachten Ausgestaltung der Erfindung auch, dass ein Mittelwert der Schwenkposition zur Einstellung eines symmetrischen Walzspalts und/oder der ermittelten Gerüstmodule bzw. Korrekturwerte gebildet wird und der weiteren Berechnung zugrundegelegt wird.

Mit einem Rechenmodell werden die geometrischen Änderungen und Veränderungen der Lastverteilungen im Walzspalt und zwischen Arbeits- und Stützwalze sowie die damit verbundenen Dehnungsänderungen vom Kalibrierzustand simuliert und mit den Messwerten verglichen. Hiermit wird also das Rechenmodell adaptiert, was die Setzgenauigkeit erhöht. In einem weiteren Schritt wird vom Kalibrierzustand auf die jeweils aktuelle Verschiebeposition und Bandbreite während des Walzprozesses umgerechnet. Die Dickenregelung berücksichtigt also diese Effekte und stellt damit eine genauere Dicke ein.

Die beim vorliegenden Verfahren bevorzugt eingesetzten Arbeitswalzen haben keine zylindrische Außenkontur, sondern es sind bevorzugt sog. CVC-Walzen oder auch solche die sich durch eine trigonometrische Funktion beschreiben lassen. Es handelt sich also um asymmetrisch profilierte Arbeitswalzen. Grundsätzlich ist das Verfahren jedoch für jede Art von Walzen einsetzbar, also insbesondere bei zylindrischen Arbeitswalzen, bei konventionell positiv oder negativ bombierten Arbeitswalzen, bei sog. "Tapered" Walzen (s. hierzu die EP 0 819 481), bei sog. CVC-Tapered Walzen (s. hierzu die EP 0 876 857) oder generell bei Arbeitswalzen, die durch eine Radiusfunktion mit einem Polynom n-ter Ordnung beschrieben werden können (R(x) = a₀ + a₁ x + a₂ x² + ... + aₙ xⁿ mit R: Radius, x: Längenkoordinate des Walzenballens, aᵢ: Polynomkoeffizienten).

Zur Aufnahme der Dehnkurve bzw. beim Kalibriervorgang werden also gemessenen Lastmessdosenkräfte oder die Zylinderkräfte als Bezugskraft herangezogen. Alternativ kann auch der Mittelwert von Lastmessdosenkraft und Zylinderkraft für jede Seite gebildet und beim Kalibriervorgang verwendet werden.

Optional wird während des Kalibriervorgangs die Arbeitswalzenbiegekraft von der Balancierkraft auf z. B. die maximale Biegekraft angehoben. Um auch den Effekt der Arbeitswalzenbiegung auf das Dehnverhalten bzw. den Nullpunkt genauer zu erfassen, wird als weitere Alternative bzw. Ergänzung vorgesehen, den Kalibriervorgang jeweils für zwei verschiedene Biegekraftniveaus durchzuführen. Die Ergebnisse werden zur Korrektur oder zur automatischen Adaption der Gerüstdehnmodelle verwendet und der Einfluss der Arbeitswalzenbiegung bei aktuellen Randbedingungen (z. B. Durchmesser, Walzenschliffe) genauer beschrieben.

Bei der vorgeschlagenen Kalibrierung wird der Kalibrierprozess also so durchgeführt, dass das Kalibrieren (auch) so erfolgt, dass die Kontaktlänge der Arbeitswalzen zueinander vermindert wird, und zwar insbesondere so, dass die Kontaktlänge der Arbeitswalzen etwa der Stützwalzenlänge entspricht. Das Kalibrieren erfolgt also beispielsweise so, dass die Arbeitswalzen nur auf einen axialen Verschiebewert (bevorzugt auf die maximale positive Verschiebeposition) gefahren werden. Diese Verschiebeposition während des Kalibrierens wird als Referenzposition gespeichert. Mit einem Rechenmodell werden dann die geometrischen Änderungen und Veränderungen der Lastverteilung im Walzspalt und zwischen der Arbeits- und Stützwalze sowie die damit verbundenen Dehnungsänderungen für die jeweils aktuelle Verschiebeposition während des Walzprozesses umgerechnet. Die Dickenregelung kompensiert diese Effekte und stellt die genaue Dicke ein.

Die Vorgehensweise wurde hier exemplarisch an einem Quartogerüst beschrieben. In analoger Weise ist auch die Durchführung des Verfahrens an einem Sextogerüst vorgesehen. Bei der Kalibrierung des Gerüsts mit längeren Zwischenwalzen werden die Zwischenwalzen in z. B. die maximale Verschiebeposition gebracht oder an verschiedenen Verschiebepositionen die Kalibrierung durchgeführt. In analoger Weise werden Schwenkpositionen sowie Korrekturwerte und Gerüstmodule in Abhängigkeit der Zwischenwalzenverschiebepositionen gespeichert. Sind Arbeits- und Zwischenwalzen verschiebbar ausgeführt, werden beide Effekte überlagert.

### Bezugszeichenliste:

- 1: Arbeitswalze
- 2: Arbeitswalze
- 3: Walzgerüst
- 4: Stützwalze
- 5: Stützwalze
- 6: Kolben-Zylinder-Einheit
- 7: Kolben-Zylinder-Einheit
- 8: Lastmessdose
- 9: Lastmessdose

- A: erste relative Axialstellung
- B: zweite relative Axialstellung

- L_{A}: Länge der Arbeitswalze
- Ls: Länge der Stützwalze
- SPOS: axialer Verschiebeweg der Arbeitswalze
- SPOSₘₐₓ: maximaler Verschiebeweg
- SPOSₘᵢₙ: minimaler Verschiebeweg

- K: Anstellpositions-Korrekturwert
- R: Referenzposition beim Kalibrieren
- M: Gerüstmodul

## Patentansprüche

1. Verfahren zum Kalibrieren eines Walzgerüstes (3), bei dem zur Ermittlung der relativen Schwenkposition des Walzensatzes für die Einstellung eines symmetrischen Walzspaltes und/oder zur Ermittlung der Dehnung des Walzgerüsts (3) vor dem eigentlichen Walzvorgang der Wafzensatz unter Vorgabe einer radialen Kraft aufeinander gepresst und die sich ergebende Verformung des Walzgerüsts vorzugsweise an der Kolben-Zylinder-Einheit 6, 7 gemessen wird, wobei die daraus ermittelte Schwenkposition des Walzensatzes und/oder der daraus ermittelte Gerüstmodul M beim späteren Walzen eines Walzguts zwischen den Arbeitswalzen (1, 2) bei der Anstellung des Walzensatzes rechnerisch verwertet wird,
**dadurch gekennzeichnet,**
**dass** die Arbeitswalzen (1, 2) ausgehend von einer nicht axial verschobenen Nulllage relativ zueinander axial verstellbar sind, wobei die Ermittlung der Schwenkposition für die Einstellung eines symmetrischen Walzspaltes und/oder die Ermittlung des Gerüstmoduls M bei einer relativen Verschiebeposition der Arbeitswalzen (1, 2) erfolgt, die ungleich der Nulllage ist, wobei die ermittelte Schwenkposition und/oder der Wert für den Gerüstmodul M gespeichert und rechnerisch für die weitere Berechnung der Schwenkposition und/oder der Anstellung des Walzensatzes beim Walzen des Walzguts verwertet werden.

2. Verfahren nach Anspruch 1,
**dadurch gekennzeichnet,**
**dass** ausgehend von der gespeicherten Schwenkposition und/oder von dem gespeicherten Wert für den Gerüstmodul M eine Umrechnung von der Kalibrierposition in die jeweils aktuelle Verschiebeposition erfolgt.

3. Verfahren nach Anspruch 1 oder 2,
**dadurch gekennzeichnet,**
**dass** die Ermittlung der Schwenkposition für die Einstellung eines symmetrischen Walzspaltes und/oder die Ermittlung des Gerüstmoduls M mindestens zwei Mal erfolgt, nämlich in einer ersten relativen Axialstellung der Arbeitswalzen (1, 2) und in einer zweiten relativen Axialstellung der Arbeitswalzen (1, 2), wobei die erste relative Axialstellung von der zweiten relativen Axialstellung verschieden ist und wobei die mindestens zwei ermittelten Schwenkpositionen und/oder Werte für den Gerüstmodul M gespeichert und rechnerisch für die weitere Berechnung der Schwenkposition und/oder der Anstellung der Arbeitswalzen (1, 2) beim Walzen des Walzguts verwertet werden.

4. Verfahren nach Anspruch 3,
**dadurch gekennzeichnet,**
**dass** mehr als zwei Schwenkpositionen und/oder Gerüstmodule M bei mehr als zwei verschiedenen relativen Axialstellungen der Arbeitswalzen (1, 2) ermittelt werden.

5. Verfahren nach Anspruch 4,
**dadurch gekennzeichnet,**
**dass** drei bis sechs Schwenkpositionen und/oder Gerüstmodule M bei drei bis sechs verschiedenen relativen Axialstellungen der Arbeitswalzen (1, 2) ermittelt werden.

6. Verfahren nach einem der Ansprüche 3 bis 5,
**dadurch gekennzeichnet,**
**dass** eine der Schwenkpositionen und/oder einer der Gerüstmodule M bei einer bestimmungsgemäß maximalen relativen axialen Verschiebung SPOSₘᵢₙ, SPOSₘₐₓ der Arbeitswalzen (1, 2) ermittelt wird.

7. Verfahren nach einem der Ansprüche 3 bis 6,
**dadurch gekennzeichnet,**
**dass** die mindestens zwei ermittelten Schwenkpositionen und/oder Gerüstmodule M bei verschiedenen relativen Axialstellungen der Arbeitswalzen (1, 2) in einen funktionalen Zusammenhang gebracht und der weiteren Berechnung zugrunde gelegt werden.

8. Verfahren nach einem der Ansprüche 3 bis 7,
**dadurch gekennzeichnet,**
**dass** aus den mindestens zwei ermittelten Schwenkpositionen und/oder Gerüstmodulen M bei verschiedenen relativen Axialstellungen der Arbeitswalzen (1, 2) ein Mittelwert gebildet und dieser der weiteren Berechnung zugrunde gelegt wird.

9. Verfahren nach einem der Ansprüche 1 bis 8,
**dadurch gekennzeichnet,**
**dass** die Arbeitswalzen (1, 2) eine zylindrische Außenkontur aufweisen.

10. Verfahren nach einem der Ansprüche 1 bis 8,
**dadurch gekennzeichnet,**
**dass** die Arbeitswalzen (1, 2) eine ballige oder konkave Außenkontur aufweisen.

11. Verfahren nach einem der Ansprüche 1 bis 8,
**dadurch gekennzeichnet,**
**dass** die Arbeitswalzen (1, 2) eine kombinierte ballige und konkave Außenkontur aufweisen.

12. Verfahren nach einem der Ansprüche 1 bis 8,
**dadurch gekennzeichnet,**
**dass** die Arbeitswalzen (1, 2) eine Außenkontur aufweisen, die mit einem Polynom, insbesondere mit einem Polynom mindestens dritter Ordnung, oder mit einer trigonometrischen Funktion beschreibbar ist.

13. Verfahren nach einem der Ansprüche 1 bis 12,
**dadurch gekennzeichnet,**
**dass** bei der Messung der Verformung des Walzgerüsts (3) die im Walzgerüst (3) wirkende Kraft mittels mindestens einer Lastmessdose (8, 9) ermittelt wird.

14. Verfahren nach einem der Ansprüche 1 bis 12,
**dadurch gekennzeichnet,**
**dass** bei der Messung der Verformung des Walzgerüsts (3) die in mindestens einer Kolben-Zylinder-Einheit (6, 7) zur radialen Verstellung der Arbeitswalze (1, 2) wirkende Kraft ermittelt wird.

15. Verfahren nach Anspruch 13 und 14,
**dadurch gekennzeichnet,**
**dass** die mittels der Lastmessdose (8, 9) ermittelte Kraft und die in der Kolben-Zylinder-Einheit (6, 7) wirkende Kraft auf der Antriebs- und der Bedienungsseite jeweils gemittelt wird.

16. Verfahren nach einem der Ansprüche 1 bis 15,
**dadurch gekennzeichnet,**
**dass** das Kalibrieren bei Aufgabe einer Biegekraft auf die Arbeitswalze (1, 2) erfolgt.

17. Verfahren nach Anspruch 16,
**dadurch gekennzeichnet,**
**dass** das Kalibrieren bei Aufgabe mindestens zweier unterschiedlicher Biegekräfte auf die Arbeitswalze (1, 2) erfolgt.

18. Verfahren nach einem der Ansprüche 1 bis 17,
**dadurch gekennzeichnet,**
**dass** das Walzgerüst (3) als Sextogerüst mit Arbeits-, Zwischen- und Stützwalzen ausgebildet ist, wobei der Kalibriervorgang gemäß der Ansprüche 1 bis 17 für die Arbeitswalzen (1, 2) auch für die Zwischenwalzen durchgeführt wird.

19. Verfahren nach Anspruch 18,
**dadurch gekennzeichnet,**
**dass** bei relativ zueinander axial verschiebbaren Arbeits- und Zwischenwalzen der Kalibriervorgang im axial verschobenen Zustand der Arbeits- und Zwischenwalzen erfolgt und die Schwenkpositionen zur Einstellung eines symmetrischen Walzspaltes und/oder dem Gerüstmodul M aufgenommen werden.

## Claims

1. Method for calibrating a roll stand (3), in which for determination of the relative pivot position of the roll set for the setting of a symmetrical rolling gap and/or for determination of the expansion of the roll stand (3) the roll set prior to the actual rolling process is, with presetting of a radial force, pressed together and the resulting deformation of the roll stand is measured preferably at the piston/cylinder unit (6, 7), wherein the pivot position, which is determined therefrom, of the roll set and/or the stand modulus M, which is determined therefrom, is or are subjected to computerised evaluation for the adjustment of the roll set in the later rolling of a rolling stock between the working rolls (1, 2), **characterised in that** the working rolls (1, 2) are axially adjustable relative to one another starting from a non-axially-displaced zero position, wherein the determination of the pivot position for setting a symmetrical rolling gap and/or determination of the stand modulus M is or are undertaken at a relative displacement position of the working rolls (1, 2) not equal to the zero position, wherein the determined pivot position and/or the value for the stand modulus M is or are stored and subjected to computerised evaluation for the further calculation of the pivot position and/or the adjustment of the roll set for the rolling of the rolling stock.

2. Method according to claim 1, **characterised in that** starting from the stored pivot position and/or from the stored value for the stand modulus M a recalculation of the calibration position is carried out in the respective current displacement position.

3. Method according to claim 1 or 2, **characterised in that** the determination of the pivot position for the setting of a symmetrical rolling gap and/or the determination of the stand modulus M is carried out at least twice, namely in a first relative axial setting of the working rolls (1, 2) and in a second relative axial setting of the working rolls (1, 2), wherein the first relative axial setting is different from the second relative axial setting and wherein the at least two determined pivot positions and/or values for the stand modulus M are stored and are subjected to computerised evaluation for the further calculation of the pivot position and/or the adjustment of the working rolls (1, 2) for the rolling of the rolling stock.

4. Method according to claim 3, **characterised in that** more than two pivot positions and/or stand moduli M for more than two different relative axial settings of the working rolls (1, 2) are determined.

5. Method according to claim 4, **characterised in that** three to six pivot positions and/or stand moduli M for three to six different relative axial settings of the working rolls (1, 2) are determined.

6. Method according to any one of claims 3 to 5, **characterised in that** one of the pivot positions and/or one of the stand moduli M is or are determined for a maximum relative axial displacement SPOSₘᵢₙ, SPOSₘₐₓ of the working rolls (1, 2) in accordance with requirements.

7. Method according to any one of claims 3 to 6, **characterised in that** the at least two determined pivot positions and/or stand moduli M are functionally correlated for different relative axial settings of the working rolls (1, 2) and the further calculation is based thereon.

8. Method according to any one of claims 3 to 7, **characterised in that** a mean value is formed from the at least two determined pivot positions and/or stand moduli M for different relative axial settings of the working rolls (1, 2) and the further calculation is based on this mean value.

9. Method according to any one of claims 1 to 8, **characterised in that** the working rolls (1, 2) have a cylindrical outer contour.

10. Method according to any one of claims 1 to 8, **characterised in that** the working rolls (1, 2) have a cambered or concave outer contour.

11. Method according to any one of claims 1 to 8, **characterised in that** the working rolls (1, 2) have a combined cambered and concave outer contour.

12. Method according to any one of claims 1 to 8, **characterised in that** the working rolls (1, 2) have an outer contour which is describable by a polynomial, particularly by a polynomial at least of third order, or by a trigonometric function.

13. Method according to any one of claims 1 to 12, **characterised in that** for the measurement of the deformation of the roll stand (3) the force acting in the roll stand (3) is determined by means of at least one load measurement cell (8, 9).

14. Method according to any one of claims 1 to 12, **characterised in that** for the measurement of the deformation of the roll stand (3) the force acting in at least one piston/cylinder unit (6, 7) for radial adjustment of the working rolls (1, 2) is determined.

15. Method according to claim 13 and 14, **characterised in that** the force determined by means of the load measurement cell (8, 9) and the force acting in the piston/cylinder unit (6, 7) are respectively determined on the drive side and the operating side.

16. Method according to any one of claims 1 to 15, **characterised in that** the calibration is carried out when a bending force is delivered to the working rolls (1, 2)

17. Method according to claim 16, **characterised in that** calibration is carried out when at least two different bending forces are delivered to the working rolls (1, 2).

18. Method according to any one of claims 1 to 17, **characterised in that** the roll stand (3) is constructed as a six-high stand with working, intermediate and backing rolls, wherein the calibrating process according to any one of claims 1 to 17 for the working rolls (1, 2) is also performed for the intermediate rolls.

19. Method according to claim 18, **characterised in that** in the case of relative working rolls and intermediate rolls axially displaceable relative to one another the calibrating process is carried out in the axially displaced state of the working rolls and intermediate rolls and the pivot positions for setting of a symmetrical rolling gap and/or the stand modulus M are taken up.

## Revendications

1. Procédé pour l'étalonnage d'une cage de laminoir (3), dans lequel, pour la détermination de la position de pivotement relative du groupe de cylindres à des fins de réglage d'un espace libre symétrique entre les cylindres et/ou pour la détermination de l'extension de la cage de laminoir (3) avant le processus de laminage proprement dit, le groupe de cylindres est soumis à une compression réciproque dans le cadre d'une force radiale prédéfinie et la déformation de la cage de laminoir que l'on obtient est mesurée de préférence sur l'unité du type à piston-cylindre (6, 7), la position de pivotement du groupe de cylindres que l'on établit de cette manière et/ou le module de cage M que l'on établit de cette manière sont utilisés sous la forme d'un calcul lors du laminage ultérieur d'un produit à laminer entre les cylindres de travail (1, 2) lors de la mise en marche du groupe de cylindres, **caractérisé en ce que** les cylindres de travail (1, 2) peuvent être soumis à un déplacement axial l'un par rapport à l'autre à partir d'une position nulle correspondant à une absence de déplacement en direction axiale, la détermination de la position de pivotement pour le réglage d'un espace libre symétrique entre les cylindres et/ou la détermination du module de cage M ayant lieu dans une position de déplacement relative des cylindres de travail (1, 2) qui n'est pas égale à la position nulle, la position de pivotement déterminée et/ou la valeur pour le module de cage M étant mémorisées et utilisées sous la forme d'un calcul pour le calcul ultérieur de la position de pivotement et/ou de la mise en marche du groupe de cylindres lors du laminage du produit à laminer.

2. Procédé selon la revendication 1, **caractérisé en ce que**, à partir de la position de pivotement mémorisée et/ou à partir de la valeur mémorisée pour le module de cage M, on procède à une conversion de la position d'étalonnage pour obtenir la position de déplacement respectivement actuelle.

3. Procédé selon la revendication 1 ou 2, **caractérisé en ce qu'**on procède au moins à deux reprises à la détermination de la position de pivotement pour le réglage d'un espace libre symétrique entre les cylindres et/ou à la détermination du module de cage M, plus précisément dans une première position axiale relative des cylindres de travail (1, 2) et dans une deuxième position axiale relative des cylindres de travail (1, 2), la première position axiale relative étant différente de la deuxième position axiale relative, et lesdites au moins deux positions de pivotement déterminées et/ou lesdites au moins deux valeurs déterminées pour le module de cage M étant mémorisées et utilisées sous la forme d'un calcul pour le calcul ultérieur de la position de pivotement et/ou de la mise en marche du groupe de cylindres (1, 2) lors du laminage du produit à laminer.

4. Procédé selon la revendication 3, **caractérisé en ce qu'**on détermine plus de deux positions de pivotement et/ou plus de deux modules de cage M lors de plus de deux déplacements axiaux relatifs différents des cylindres de travail (1, 2).

5. Procédé selon la revendication 4, **caractérisé en ce qu'**on détermine de trois à six positions de pivotement et/ou de trois à six modules de cage M, lors de trois à six déplacements axiaux relatifs différents des cylindres de travail (1, 2).

6. Procédé selon l'une quelconque des revendications 3 à 5, **caractérisé en ce qu'**on détermine une des positions de pivotement et/ou un des modules de cage M à un déplacement axial relatif maximal SPOSₘᵢₙ, SPOSₘₐₓ des cylindres de travail (1, 2) conformément aux dispositions.

7. Procédé selon l'une quelconque des revendications 3 à 6, **caractérisé en ce qu'**on met lesdites au moins deux positions de pivotement établies et/ou lesdits au moins deux modules de cage M déterminés à différentes positions axiales relatives des cylindres de travail (1, 2) en relation fonctionnelle et on s'en sert comme base pour le calcul ultérieur.

8. Procédé selon l'une quelconque des revendications 3 à 7, **caractérisé en ce qu'**on calcule une valeur moyenne à partir desdites au moins deux positions de pivotement déterminées et/ou à partir desdits au moins deux modules de cage M déterminés, et on s'en sert comme base pour le calcul ultérieur.

9. Procédé selon l'une quelconque des revendications 1 à 8, **caractérisé en ce que** les cylindres de travail (1, 2) présentent un contour externe de configuration cylindrique.

10. Procédé selon l'une quelconque des revendications 1 à 8, **caractérisé en ce que** les cylindres de travail (1, 2) présentent un contour externe de configuration sphérique ou concave.

11. Procédé selon l'une quelconque des revendications 1 à 8, **caractérisé en ce que** les cylindres de travail (1, 2) présentent un contour externe de configuration combinée sphérique et concave.

12. Procédé selon l'une quelconque des revendications 1 à 8, **caractérisé en ce que** les cylindres de travail (1, 2) présentent un contour externe qui peut être décrit avec un polynôme, en particulier avec un polynôme au moins du troisième ordre, ou avec une fonction trigonométrique.

13. Procédé selon l'une quelconque des revendications 1 à 12, **caractérisé en ce que**, lors de la mesure de la déformation de la cage de laminoir (3), on détermine la force s'exerçant dans la cage de laminoir (3) au moyen d'un dynamomètre (8, 9).

14. Procédé selon l'une quelconque des revendications 1 à 12, **caractérisé en ce que**, lors de la mesure de la déformation de la cage de laminoir (3), on détermine la force s'exerçant dans au moins une unité du type à piston-cylindre (6, 7) pour le déplacement radial des cylindres de travail (1, 2).

15. Procédé selon les revendications 13 et 14, **caractérisé en ce qu'**on détermine la force déterminée au moyen du dynamomètre (8, 9) et la force s'exerçant dans l'unité du type à piston-cylindre (6, 7), respectivement du côté commande et du côté service.

16. Procédé selon l'une quelconque des revendications 1 à 15, **caractérisé en ce que** l'étalonnage a lieu en exerçant une force de flexion sur les cylindres de travail (1, 2).

17. Procédé selon la revendication 16, **caractérisé en ce que** l'étalonnage a lieu en exerçant au moins deux forces de flexion différentes sur les cylindres de travail (1, 2).

18. Procédé selon l'une quelconque des revendications 1 à 17, **caractérisé en ce que** la cage de laminoir (3) est réalisée sous la forme d'une cage de type sexto comportant des cylindres de travail, des cylindres intermédiaires et des cylindres de support, le processus d'étalonnage selon les revendications 1 à 17 pour les cylindres de travail (1, 2) étant mis en oeuvre également pour les cylindres intermédiaires.

19. Procédé selon la revendication 18, **caractérisé en ce que**, dans le cas de cylindres de travail et de cylindres intermédiaires aptes à se déplacer en direction axiale les uns par rapport aux autres, le processus d'étalonnage a lieu à l'état dans lequel les cylindres de travail et les cylindres intermédiaires ont été soumis à un déplacement en direction axiale, et on enregistre les positions de pivotement pour le réglage d'un espace libre symétrique entre les cylindres et/ou pour le module de cage M.
